# EUROPÄISCHE PATENTSCHRIFT

(11) **EP 3 822 435 B1**
(45) Veröffentlichungstag und Bekanntmachung des Hinweises auf die Patenterteilung: **28.12.2022**
(21) Anmeldenummer: 20207207.0
(22) Anmeldetag: 12.11.2020
(51) Int. Cl.: E05B 77/24, E05B 15/04

(54) **KRAFTFAHRZEUG-SCHLOSS, INSBESONDERE KRAFTFAHRZEUG-TÜRSCHLOSS**
MOTOR VEHICLE LOCK, IN PARTICULAR MOTOR VEHICLE DOOR LOCK
SERRURE DE VÉHICULE AUTOMOBILE, EN PARTICULIER SERRURE DE PORTE DE VÉHICULE AUTOMOBILE

(30) Priorität: 18.11.2019 DE 102019131018
(43) Veröffentlichungstag der Anmeldung: 19.05.2021
(73) Patentinhaber: Kiekert AG, 42579 Heiligenhaus (DE)
(72) Erfinder: Waldmann, Thomas, verstorben (DE); Rutenkolk, Annika, 42369 Wuppertal (DE)

(56) Entgegenhaltungen:
- WO-A1-2006/054759
- WO-A1-2016/050236
- WO-A1-2018/145693
- WO-A1-2018/219404

## Beschreibung

Die Erfindung betrifft ein Kraftfahrzeug-Schloss, insbesondere ein Kraftfahrzeug-Türschloss, mit einem Gesperre aus im wesentlichen Drehfalle und Sperrklinke, ferner mit einer Betätigungshebelkette zur Beaufschlagung des Gesperres, und mit einer Sicherungseinheit, welche in ihrer Stellung "ein" die Betätigungshebelkette unwirksam und in ihrer Stellung "aus" die Betätigungshebelkette wirksam setzt, wobei die Sicherungseinheit ein mechanisch und/oder motorisch arbeitendes Stellelement aufweist, und wobei eine mittelbar oder unmittelbar mit dem Stellelement wechselwirkende Federeinheit zur Einnahme der beiden Stellungen vorgesehen ist.

Bei dem Kraftfahrzeug-Schloss handelte sich bevorzugt um ein Kraftfahrzeug-Türschloss, also ein Kraftfahrzeug-Schloss an oder in einer Kraftfahrzeug-Tür. Grundsätzlich kann das Kraftfahrzeug-Schloss aber auch an einem Kraftfahrzeugsitz oder einer Klappe angebracht sein. Bei der Klappe mag es sich um eine Tankklappe, eine Ladeklappe etc. handeln. Die Kraftfahrzeug-Tür kann grundsätzlich als Kraftfahrzeug-Seitentür, Kraftfahrzeug-Heckklappe, Kraftfahrzeugfronthaube, Kraftfahrzeug-Schiebetür usw. ausgebildet sein. Mithilfe der Sicherungseinheit lässt sich die Betätigungshebelkette zur Beauftragung des Gesperres unwirksam setzen. Das gilt für die Stellung "ein" der Sicherungseinheit.

Meistens arbeitet hierzu die Sicherungseinheit auf ein Kupplungselement als Bestandteil der Betätigungshebelkette. In der Stellung "ein" der Sicherungseinheit wird das Kupplungselement "ausgekuppelt", so dass die Betätigungshebelkette mechanisch unterbrochen ist. Eine manuelle oder motorische Beaufschlagung der Betätigungshebelkette führt in diesem Fall nicht dazu, dass das Gesperre beaufschlagt wird. Das Gesperre behält folglich seine in der Regel eingenommene Position "verriegelt" bei.

Soll jedoch das Gesperre geöffnet werden, so muss zunächst die Sicherungseinheit in ihrer Stellung "aus" überführt werden. Das korrespondiert typischerweise dazu, dass das Kupplungselement in die Position "ein gekuppelt" überführt wird. Als Folge hiervon ist die Betätigungshebelkette mechanisch geschlossen und führt eine manuelle oder motorische Beaufschlagung der Betätigungshebelkette in diesem Fall dazu, dass das Gesperre beaufschlagt und folglich geöffnet werden kann.

Bei der Sicherungseinheit kann es sich generell um eine Verriegelungseinheit, eine Diebstahlsicherungseinheit oder auch eine Kindersicherungseinheit handeln. Das hängt letztlich davon ab, welche jeweilige Betätigungshebelkette mithilfe der Sicherungseinheit unwirksam bzw. wirksam gesetzt wird. Handelt es sich bei der Sicherungseinheit beispielhaft um eine Verriegelungseinheit, so erfolgt mithilfe der Sicherungseinheit typischerweise eine Außenverriegelung. D. h., die zugehörige Kraftfahrzeug-Tür lässt sich von außen nicht öffnen, wobei nach wie vor eine Öffnung von innen her möglich ist. Ist die Sicherungseinheit als Diebstahlsicherungseinheit ausgelegt, so erfolgt eine Innenverriegelung ebenso wie eine Außenvertretung, so dass die zugehörige Kraftfahrzeug-Tür auch bei beispielsweise eingeschlagener Fensterscheibe von innen her nicht geöffnet werden kann.

Handelte sich schließlich bei der Sicherungseinheit um eine Kinder Sicherungseinheit, so sorgt diese lediglich an hinteren Kraftfahrzeug-Seitentüren dafür, dass an dieser Stelle eine Innenverriegelung vorliegt, die zugehörige hintere Kraftfahrzeug-Seitentür allerdings nach wie vor von außen geöffnet werden kann. Die sämtlichen Funktionsstellungen lassen sich dabei sowohl motorisch als auch manuell oder auch beides umsetzen und realisieren.

So ist es beispielsweise bei einer Kindersicherungseinheit entsprechend der DE 20 2004 010 218 U1 der Anmelderin möglich, die dortige Kindersicherungseinheit bzw. ein Innenverriegelungselement sowohl motorisch als auch über eine mechanische Schnittstelle zu beaufschlagen. Die mechanische Schnittstelle weist eine Betätigungsnuss mit Ausleger auf, welche über die zugehörige Schnittstelle ein mit einem Innenverriegelungselement unmittelbar wechselwirkendes Mitnahmeelement beaufschlagt.

Aus der WO 2016/050236 A1 ist ein Kraftfahrzeugschloss mit einem Gesperre aus Drehfalle und Sperrklinke, einer Betätigungshebelkette zum Betätigen des Gesperres und einer Sicherungseinheit, mit der die Betätigungshebelkette außer Funktion und wieder in Funktion gesetzt werden kann. Die Sicherungseinheit umfasst ein Stellelement und eine mit dem Stellelement wechselwirkende Federeinheit, wobei das Stellelement und die Federeinheit im Zusammenwirken dafür sorgen, dass die Sicherungseinheit die Stellungen einnimmt, in denen die Betätigungshebelkette außer Funktion und in Funktion gesetzt ist. Die Federeinheit definiert zusammen mit einem Nocken die Stellungen, wobei eine Relativbewegung zwischen dem Nocken und der Federeinheit vergleichbar einem labilen Gleichgewicht für den Wechsel zwischen den Stellungen sorgt. Eine ähnliche Ausgestaltung ist auch aus der WO 2018219404 A1 bekannt.

Bei der gattungsbildenden Lehre nach der DE 100 16 632 A1 ist erneut eine manuell betätigbaren Nuss realisiert, welche mit einem Kindersicherungssteller wechselwirkt, der seinerseits auch von einem Kindersicherungantrieb betätigt werden kann. Zusätzlich ist noch eine Feder bzw. ein Federelement realisiert, welches einen integralen Bestandteil eines Kupplungselementes darstellt. Das Kupplungselement ist durch Formgebung und Materialwahl des Kupplungselementes selbst realisiert. Dazu ist das Kupplungselement als aus Kunststoff bestehender Federhebel ausgeführt.

Die Einnahme der beiden Stellungen "ein" sowie "aus" der Sicherungseinheit bzw. Kindersicherungseinheit erfordert beim Stand der Technik eine mehr oder minder große Kraftbeaufschlagung, weil zum Teil eine Vielzahl an Hebeln der Betätigungshebelkette respektive als Bestandteil der Sicherungseinheit bewegt werden muss. Das ist insbesondere für den Fall nachteilig, dass eine rein mechanische Beaufschlagung beispielsweise einer Betätigungsnuss als Bestandteil der Sicherungseinheit erforderlich ist. Denn mithilfe einer solchen Betätigungnuss lässt sich nur sehr begrenzt ein ausreichendes Drehmoment zur Beauftragung der Sicherungseinheit übertragen. Hier will die Erfindung insgesamt Abhilfe schaffen.

Der Erfindung liegt das technische Problem zugrunde, ein derartiges Kraftfahrzeug-Schloss und insbesondere Kraftfahrzeug-Türschloss so weiterzuentwickeln, dass insbesondere die Kraftverhältnisse optimiert sind und die Betätigung der Sicherungseinheit mit im Vergleich zum Stand der Technik verringerten Betätigungskräften möglich ist.

Die Erfindung geht von einem gattungsgemäßen Kraftfahrzeug-Schloss und insbesondere Kraftfahrzeug-Türschloss aus, das ein Gesperre aus im Wesentlichen Drehfalle und Sperrklinke, ferner mit einer Betätigungshebelkette zur Beaufschlagung des Gesperres, und mit einer Sicherungseinheit, welche in ihrer Stellung "ein" die Betätigungshebelkette unwirksam und in ihrer Stellung "aus" die Betätigungshebelkette wirksam setzt, wobei die Sicherungseinheit ein mechanisch und/oder motorisch arbeitendes Stellelement aufweist, und wobei eine mittelbar oder unmittelbar mit dem Stellelement wechselwirkende Federeinheit zur Einnahme der beiden Stellungen vorgesehen ist, das im Rahmen der Erfindung dadurch gekennzeichnet ist, dass die Federeinheit zusammen mit einem Nocken die beiden Stellungen definiert, wobei eine Relativbewegung zwischen dem Nocken und der Federeinheit oder zwischen dem Nocken inklusive Federeinheit und einer Kontur vergleichbar einem labilen Gleichgewicht für den Wechsel zwischen beiden Stellungen sorgt, wobei die Federeinheit als einseitig angebundener Federsteg ausgelegt und einseitig an das als Betätigungsnuss ausgebildete Stellelement angebunden ist, wobei die Betätigungsnuss bzw. das Stellelement ein Kunststoffspritzgussteil ist, an welchem sowohl die Federeinheit als Federsteg ebenso wie der Nocken ausgebildet ist, wobei die Federeinheit ortsfest und der Nocken demgegenüber bewegbar ausgebildet ist.

Bei den beiden Stellungen der Sicherungseinheit handelt es sich einerseits um die Position "ein" der Sicherungseinheit, welche in der Regel dazu führt, dass die Betätigungshebelkette unterbrochen ist und demzufolge eine Beaufschlagung der Betätigungshebelkette mit Blick auf das Gesperre leer geht. Demgegenüber korrespondiert die Stellung "aus" der Sicherungseinheit dazu, dass die Betätigungshebelkette geschlossen ist und das Gesperre beaufschlagt werden kann.

Jedenfalls lassen sich diese beiden Stellungen im Rahmen der Erfindung mithilfe der Federeinheit in Verbindung mit dem Nocken realisieren und umsetzen. Dabei wird im Rahmen einer ersten Variante so vorgegangen, dass für den Wechsel zwischen den beiden Stellungen eine Relativbewegung zwischen dem Nocken und der Federeinheit vorgenommen wird. Diese Relativbewegung erfolgt dabei vergleichbar einem labilen Gleichgewicht und sorgt insgesamt für den Wechsel zwischen den beiden Stellungen. Die Vergleichbarkeit mit dem labilen Gleichgewicht führt erfindungsgemäß zu besonders geringen Bedienkräften. Denn die Vergleichbarkeit mit dem labilen Gleichgewicht drückt aus, dass bereits eine geringe Kraft zur Realisierung der Relativbewegung zwischen dem Nocken und der Federeinheit ausreicht, um die Sicherungseinheit insgesamt beispielsweise von ihrer zuvor eingenommenen Position "ein" in die gewünschte Position "aus", oder umgekehrt, zu überführen. Dadurch kann der Wechsel zwischen den beiden Stellungen problemlos auch per Hand über beispielsweise eine Betätigungsnuss als Stellelement oder Bestandteil des Stelleelementes vorgenommen werden.

Vergleichbare geringe Betätigungskräfte beobachtet man für den Fall, dass eine Relativbewegung zwischen dem Nocken inklusive der Federeinheit einerseits und einer Kontur andererseits vorgenommen wird. Denn auch in diesem Fall kommt es vergleichbar einem labilen Gleichgewicht zu dem Wechsel zwischen den beiden Stellungen. In jedem Fall sorgt die kombinierte Wirkung aus der Federeinheit zusammen mit dem Nocken insgesamt dafür, dass der Wechsel zwischen den beiden Stellungen besonders kraftarm vorgenommen werden kann, vergleichbar einem labilen Gleichgewicht, bei dem bereits eine Störung der Position der Sicherungseinheit zu einer Veränderung ihrer Lage und damit der Einnahme der anderen korrespondierenden Stellung führt. Hierin sind die wesentlichen Vorteile zu sehen.

Erfindungsgemäß ist der Nocken ortsfest und die Feder demgegenüber bewegbar ausgebildet ist. In Varianten, die nicht von der erfindungsgemäßen Ausgestaltung umfasst sind, kann die Feder ortsfest und der Nocken demgegenüber bewegbar ausgebildet sein. Das gilt zumindest für die erste Variante, bei welcher eine Relativbewegung zwischen dem Nocken und der Federeinheit erfolgt und motorisch oder manuell vorgenommen wird, um den Wechsel zwischen den beiden Stellungen herbeizuführen.

Bei der Variante, bei welcher die Relativbewegung zwischen dem Nocken inklusive Federeinheit einerseits und der Kontur andererseits vorgenommen wird, ist die Auslegung meistens so getroffen, dass die Feder und der Nocken bewegbar gegenüber der ortsfeste Kontur ausgebildet sind. Auch in diesem Fall ist eine grundsätzlich umgekehrte Vorgehensweise denkbar, dass nämlich die Feder und der Nocken ortsfest ausgebildet sind und demgegenüber die Kontur eine Bewegung vollführt. Im Regelfall wird jedoch so vorgegangen, dass die Feder und der Nocken gegenüber der ortsfeste Kontur bewegt werden, um den gewünschten Wechsel von der einen zur anderen Stellung herbeizuführen. Erfindungsgemäß ist die Feder an das Stellelement angeschlossen. Hier hat es sich bewährt, wenn die Feder und das Stellelement einstückig ausgebildet sind. Eine solche Ausführungsform empfiehlt sich besonders für den Fall, dass sowohl die Feder als auch das Stellelement aus beispielsweise Kunststoff gefertigt sind. Dadurch lässt sich die Feder besonders einfach und wirksam umsetzen und realisieren.

Tatsächlich empfiehlt die Erfindung im Rahmen einer ersten Variante, dass die Feder als Flächenelement mit elastisch gegeneinander bewegbaren Flächenstücken ausgebildet ist. In diesem Zusammenhang kann das Flächenelement beispielsweise symmetrisch ausgelegt sein. Die beiden gegeneinander bewegbaren Flächenteile des Flächenelementes lassen sich für den Fall besonders realisieren und umsetzen, dass das fragliche Flächenelement aus miteinander verbundenen Stegen aufgebaut ist. Sofern einzelne dieser Stege unterbrochen sind, können hierdurch unschwer die elastisch gegeneinander bewegbaren Flächenstücke realisiert werden. Neben einer grundsätzlich symmetrischen Auslegung des Flächenelementes ist es natürlich ebenso auch möglich, das Flächenelement nicht symmetrisch bzw. asymmetrisch zu gestalten. Im Regelfall ist das Flächenelement jedoch meistens achsensymmetrisch aufgebaut.

Darüber hinaus umfasst die Erfindung grundsätzlich auch Mischformen dergestalt, dass die Feder einerseits und das Stellelement andererseits nicht jeweils aus Kunststoff hergestellt sind, sondern auf unterschiedliche Materialien zurückgreifen. Beispielsweise kann die Feder als Stahlfeder ausgebildet sein. Diese Feder bzw. Stahlfeder kann dann ihrerseits mit einem Bauelement aus Kunststoff gekoppelt werden, indem beispielsweise beide Enden der Stahlfeder von dem Bauelement aus Kunststoff umschlossen sind. Bei dem Bauelement aus Kunststoff kann es sich um das Stellelement oder auch ein Gehäuse handeln. Insbesondere die letztgenannte Variante empfiehlt sich für den Fall, dass die Feder ortsfest ausgelegt ist und demgegenüber der Nocken bewegt wird. Erfindungsgemäß ist die Feder als einseitig angebundener Federsteg ausgelegt. Durch die einseitige Anbindung kann dieser Federsteg elastisch verformt werden. Meistens hat sich in diesem Fall eine Anbindung des Federsteges an eine Betätigungsnuss als Stellelement als besonders günstig erwiesen.

Eine weitere Ausführungsvariante der Feder sieht vor, dass die Feder als Kompressionselement ausgebildet ist. In diesem Fall handelt es sich bei der Feder um ein meistens aus Kunststoff hergestelltes Element, welches aufgrund der inhärenten Elastizität des eingesetzten Werkstoffes insgesamt als Kompressionselement fungiert. Sowohl die Variante mit der als Federsteg ausgebildeten Feder als auch diejenige, bei welcher die Feder als Kompressionselement ausgebildet ist, eignen sich besonders für den Fall, dass eine Relativbewegung zwischen dem Nocken inklusive Federeinheit einerseits und der zumeist ortsfesten Kontur andererseits erfolgt respektive vorgenommen wird, um einen Wechsel zwischen beiden möglichen Stellungen der Sicherungseinheit herbeizuführen.

Bei der Sicherungseinheit handelt es sich bevorzugt um eine Kindersicherungseinheit, also eine Sicherungseinheit, welche typischerweise an hinteren Seitentüren oder auch an Schiebetüren in einem Kraftfahrzeug zum Einsatz kommt und meistens dafür sorgt, dass in der Stellung "ein" die fragliche Tür bzw. Kraftfahrzeug-Tür innen verriegelt ist. Die Beauftragung einer zugehörigen Innenhandhabe geht in diesem Fall also leer. Eine Außenhandhabe ist demgegenüber unverändert wirksam.

Die Einnahme der Stellung "aus" der Sicherungseinheit bzw. Kindersicherungseinheit kann dabei motorisch dadurch erfolgen, dass ein Bediener einen entsprechenden Knopf am Armaturenbrett betätigt, um so die zuvor eingenommene Innenverriegelung aufzuheben und Passagieren in diesem Fall durch Beaufschlagung der Handhabe eine Öffnung der korrespondierenden Kraftfahrzeug-Tür zu erlauben. Der Wechsel zwischen den verschiedenen Stellungen der Kindersicherungseinheit im Beispielfall kann dabei auch mithilfe der bereits angesprochenen Betätigungsnuss vorgenommen werden, die sich in diesem Fall in respektive an der betreffenden Kraftfahrzeug-Tür findet.

Im Ergebnis wird ein Kraftfahrzeug-Schloss und insbesondere Kraftfahrzeug-Türschloss zur Verfügung gestellt, welches sich durch einen besonders kraftarmen Wechsel zwischen den einzelnen Stellungen der Sicherungseinheit auszeichnet. Das lässt sich im Endeffekt darauf zurückführen, dass der Wechsel zwischen den beiden Stellungen vergleichbar einem labilen Gleichgewicht vorgenommen werden kann, also besonders geringe Betätigungskräfte erforderlich sind, das gilt sowohl für den Fall, dass die Sicherungseinheit motorisch beaufschlagt wird als auch insbesondere dann, wenn eine manuelle Beaufschlagung der Sicherungseinheit zum Wechsel zwischen den beiden Stellungen erfolgt. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: Das erfindungsgemäße Kraftfahrzeug-Schloss in Gestalt eines Kraftfahrzeug-Türschlosses in einer schematischen Übersicht,
- Fig. 2: die Federeinheit zusammen mit dem Nocken in einer ersten Variante,
- Fig. 3: die Federeinheit inklusive Nocken in einer zweiten Variante,
- Fig. 4: eine dritte Variante des Wechselspiels zwischen Federeinheit und Nocken,
- Fig. 5: eine vierte Ausführungsvariante, bei welcher der Nocken inklusive Federeinheit einerseits und eine Kontur andererseits miteinander wechselwirken,
- Fig. 6: eine weitere fünfte Variante des Ausführungsbeispiels nach der Fig. 5.

In den Figuren ist ein Kraftfahrzeug-Schloss dargestellt, bei dem es sich nach dem Ausführungsbeispiel und nicht einschränkend um ein Kraftfahrzeug-Türschloss handelt. Das Kraftfahrzeug-Türschloss ist im Beispielfall und ebenfalls nicht einschränkend an einer hinteren Seitentür eines Kraftfahrzeuges oder auch an einer Schiebetür vorgesehen und realisiert. Das fragliche Kraftfahrzeug-Schloss bzw. Kraftfahrzeug-Türschloss verfügt in seinem grundsätzlichen Aufbau zunächst einmal über ein Gesperre 1,2 aus einer Drehfalle 1 und einer hiermit in üblicher Art und Weise wechselwirkenden Sperrklinke 2. Darüber hinaus ist eine Betätigungshebelkette 3, 4 realisiert.

Die Betätigungshebelkette 3, 4 setzt sich im Rahmen des Ausführungsbeispiels und nicht einschränkend aus einerseits einem Auslösehebel 3 und andererseits einem mit einer angedeuteten Handhabe verbundenen Betätigungshebel 4 zusammen. Außerdem ist noch eine Sicherungseinheit 5, 6 realisiert. Die Sicherungseinheit 5, 6 setzt sich ihrerseits aus einem Stellelement 5 und einem Kupplungshebel bzw. einer Federeinheit 6 zusammen. Mithilfe des Kupplungshebels bzw. der Federeinheit 6 kann der Betätigungshebel 4 geschlossen respektive geöffnet werden, wie dies schematisch in der Fig. 1 angedeutet ist.

In der Stellung "ein" der Sicherungseinheit 5, 6 sorgt die Sicherungseinheit 5, 6 dafür, dass die Betätigungshebelkette 3, 4 unwirksam gesetzt ist. Hierzu korrespondiert die geöffnete Stellung des Betätigungshebels 4. Aufgrund der unterbrochenen Betätigungshebelkette 3, 4 führt folglich eine Beaufschlagung der Handhabe nicht dazu, dass mithilfe des Betätigungshebels 4 über den angeschlossenen Auslösehebel 3 die Sperrklinke 2 von ihrem Eingriff mit der Drehfalle 1 abgehoben werden kann. Befindet sich jedoch die Sicherungseinheit 5, 6 in ihrer Position "aus", so ist die Betätigungshebelkette 3, 4 geschlossen bzw. wirksam gesetzt. Gemäß der Fig. 1 führt eine Beaufschlagung der Handhabe über den Betätigungshebel 4 dazu, dass das Auslöseelement bzw. der Auslösehebel 3 aufwärts befestigt wird und dadurch die Sperrklinke 2 von ihrem Eingriff mit der Drehfalle 1 abhebt.

Das Stellelement 5 der Sicherungseinheit 5, 6 arbeiten nach dem Ausführungsbeispiel mechanisch bzw. manuell. Zu diesem Zweck handelt es sich bei dem Stellelement 5 um eine Betätigungsnuss. Grundsätzlich kann das Stellelement 5 auch mit einem nicht ausdrücklich dargestellten motorischen Antrieb ausgerüstet werden. Jedenfalls korrespondieren die unterschiedlichen und zuvor beschriebenen Funktionsstellungen der Sicherungseinheit 5, 6 dazu, dass das Stellelement bzw. die Betätigungsnuss 5 um ihre Achse verschwenkt wird, wie ein weiterer Doppelpfeil in der Fig. 1 andeutet. Als Folge dieser unterschiedlichen Stellungen wird im Ausführungsbeispiel der an die Betätigungsnuss angeschlossene Kupplungshebel bzw. die Federeinheit 6 jeweils ein- oder ausgerückt.

In eingerückter bzw. eingekuppelter Stellung des Kupplungshebels bzw. der Federeinheit 6 ist die Betätigungshebelkette 3, 4 geschlossen. Hierzu korrespondiert die Stellung "aus" der Sicherungseinheit 5, 6. Befindet sich die Sicherungseinheit 5, 6 dagegen in ihrer Stellung "ein", so ist die Betätigungshebelkette 3, 4 unterbrochen.

Erfindungsgemäß ist nun die mit dem Stellelement 5 wechselwirkende Federeinheit 6 zusammen mit einem Nocken 7 realisiert, um die beiden zuvor angegebenen Stellungen der Sicherungseinheit 5, 6 zu definieren. In den Ausführungsvarianten der Fig. 2 bis 4 erfolgt dabei jeweils eine Relativbewegung zwischen dem Nocken 7 und der Federeinheit 6. Die Relativbewegung wird dabei vergleichbar einem labilen Gleichgewicht vorgenommen und sorgt dadurch für einen kraftarmen Wechsel zwischen beiden Stellungen der Sicherungseinheit 5, 6, also zwischen den Positionen "ein" und "aus".

Dabei ist die Auslegung im Rahmen der Varianten nach den Fig. 2 bis 4 jeweils so getroffen, dass der Nocken 7 ortsfest und die Feder bzw. Federeinheit 6 demgegenüber bewegbar ausgebildet ist. Grundsätzlich kann auch umgekehrt vorgegangen werden, was jedoch nicht dargestellt ist. Bei den Ausführungsvarianten nach den Fig. 2 und 3 ist die Feder bzw. die Federeinheit 6 jeweils als Flächenelement mit elastisch gegeneinander bewegbaren Flächenstücken 6a, 6b ausgebildet. Tatsächlich ist das Flächenelement bzw. die Feder bzw. Federeinheit aus einzelnen miteinander verbundenen Stegen aufgebaut. Außerdem ist das Flächenelement bzw. die Federeinheit 6 in diesem Fall achsensymmetrisch ausgelegt. Das Flächenelement ist dabei jeweils mit dem Stellelement 5 beispielsweise drehfest gekoppelt, so dass eine Schwenkbewegung um eine gemeinsame Achse 8 der Federeinheit 6 zusammen mit dem Stellelement 5 insgesamt dazu führt, dass die Federeinheit 6 gegenüber dem ortsfesten Nocken 7 bewegt wird. Da in diesem Fall die Federeinheit 6 über einen Vorsprung 9 verfügen kann bzw. die Bewegung der Federeinheit 6 gegenüber dem Nocken 7 zu einer elastischen Verformung des Flächenstückes 6a gegenüber dem Flächenstück 6b des Flächenelementes führt, erfolgt der Wechsel zwischen den beiden Stellungen der Sicherungseinheit 5, 6 besonders kraftarm. Tatsächlich korrespondieren die beiden Stellungen der Federeinheit 6 bzw. des Flächenelementes zu den in den Fig. 2 und 3 jeweils angedeuteten Endpositionen.

Bei der Variante nach der Fig. 4 ist die Federeinheit 6 als eine solche aus Stahl ausgebildet, wohingegen es sich bei der Federeinheit 6 der Varianten nach den Fig. 2 und 3 um eine solche aus Kunststoff handelt. In diesem Fall mag die Federeinheit 6 nicht nur drehfest mit dem Stellelement 5 verbunden sein, sondern kann grundsätzlich auch an das Stellelement 5 angeformt werden. Die Variante nach der Fig. 4 geht so vor, dass in diesem Fall die Federeinheit 6 mit ihren beiden Enden in das Stellelement 5 bzw. einen hiermit gekoppelten Fortsatz eingebettet ist. Auch in diesem Fall führt eine Relativbewegung der Feder bzw. der Federeinheit 6 gegenüber dem ortsfesten Nocken 7 zum Wechsel zwischen den beiden Stellungen der Sicherungseinheit 5, 6. Die Sicherungseinheit 5, 6 ist nach dem Ausführungsbeispiel und nicht einschränkend als Kindersicherungseinheit ausgebildet.

Die Ausführungsvarianten nach den Fig. 5 und 6 gehen so vor, dass jeweils der Nocken 7 inklusive Federeinheit 6 einerseits mit einer Kontur 10 andererseits wechselwirken. Dabei ist die Auslegung insgesamt so getroffen, dass die Kontur 10 fest ausgebildet ist, beispielsweise in einem das Kraftfahrzeug-Schloss aufnehmenden bzw. einhausenden Gehäuse ausgebildet ist. Auch in diesem Fall erfolgt die Relativbewegung zwischen dem Nocken 7 inklusive Federeinheit 6 einerseits und der ortsfesten Kontur 10 andererseits vergleichbar einem labilen Gleichgewicht und demzufolge besonders kraftarm zwischen den beiden Stellungen "ein" und "aus" der Sicherungseinheit 5, 6.

Bei der Variante nach der Fig. 5 ist die Feder bzw. Federeinheit 6 als einseitig angebundener Federsteg ausgelegt. In diesem Fall ist die Federeinheit 6 bzw. der Federsteg einseitig an das in diesem Fall als Betätigungsnuss ausgebildete Stellelement 5 angebunden. Bei der Betätigungsnuss bzw. dem Stellelement 5 handelte sich um ein Kunststoffspritzgussteil, an welchem unschwer sowohl die Federeinheit 6 als Federsteg ebenso wie der Nocken 7 ausgebildet werden können. D. h. bei den Beispielen der Fig. 5 und 6 ist der Nocken bzw. Fortsatz 7 nicht ortsfest ausgelegt, sondern wird zusammen mit dem Stellelement 5 bewegt.

Die Variante nach der Fig. 6 geht schließlich so vor, dass die Feder bzw. Federeinheit 6 als Kompressionselement ausgebildet ist. In diesem Fall wird die Federeinheit 6 insgesamt von dem als Betätigungsnuss ausgelegten Stellelement 5 umschlossen. Sobald die Federeinheit 6 inklusive Fortsatz 7 gegenüber der ortsfesten Kontur 10 beim Wechsel zwischen den beiden Stellungen hin und her bewegt wird, wird hierbei der Nocken 7 verfahren und sorgt für die elastische Verformung der in diesem Fall als Kompressionselement ausgebildeten Feder bzw. Federeinheit 6.

### Bezugszeichenliste

Drehfalle 1
Sperrklinke 2
Gesperre 1, 2
Auslösehebel 3
Betätigungshebelkette 3, 4
Betätigungshebel 4
Stellelement 5
Betätigungsnuss 5
Kupplungshebel 6
Sicherungseinheit 5, 6
Federeinheit 6
Kupplungshebel 6
Flächenstück 6a
Flächenstück 6b
Fortsatz, Nocken 7
Achse 8
Vorsprung 9
Kontur 10

## Patentansprüche

1. Kraftfahrzeug-Schloss, insbesondere Kraftfahrzeug-Türschloss, mit einem Gesperre (1, 2) aus im wesentlichen Drehfalle (1) und Sperrklinke (2), ferner mit einer Betätigungshebelkette (3, 4) zur Beaufschlagung des Gesperres (1, 2), und mit einer Sicherungseinheit (5, 6), welche in ihrer Stellung "ein" die Betätigungshebelkette (3, 4) unwirksam und in ihrer Stellung "aus" die Betätigungshebelkette (3, 4) wirksam setzt, wobei die Sicherungseinheit (5, 6 ein mechanisch und/oder motorisch arbeitendes Stellelement (5) aufweist, und wobei eine mittelbar oder unmittelbar mit dem Stellelement (5) wechselwirkende Federeinheit (6) zur Einnahme der beiden Stellungen vorgesehen ist,
**dadurch gekennzeichnet, dass**
die Federeinheit (6) zusammen mit einem Nocken (7) die beiden Stellungen definiert, wobei eine Relativbewegung zwischen dem Nocken (7) und der Federeinheit (6) oder zwischen dem Nocken (7) inklusive Federeinheit (6) und einer Kontur (10) vergleichbar einem labilen Gleichgewicht für den Wechsel zwischen beiden Stellungen sorgt, wobei die Federeinheit (6) als einseitig angebundener Federsteg ausgelegt und einseitig an das als Betätigungsnuss ausgebildete Stellelement (5) angebunden ist, wobei die Betätigungsnuss bzw. das Stellelement (5) ein Kunststoffspritzgussteil ist, an welchem sowohl die Federeinheit (6) als Federsteg ebenso wie der Nocken (7) ausgebildet ist, wobei die Federeinheit (6) ortsfest und der Nocken (7) demgegenüber bewegbar ausgebildet ist.

2. Kraftfahrzeug-Schloss nach Anspruch 1, **dadurch gekennzeichnet, dass** die Federeinheit (6) und der Nocken (7) bewegbar gegenüber der ortsfesten Kontur (10) ausgebildet sind.

3. Kraftfahrzeug-Schloss nach einem der Ansprüche 1 oder 2, **dadurch gekennzeichnet, dass** die Federeinheit (6) als Flächenelement mit elastisch gegeneinander bewegbaren Flächenstücken (6a, 6b) ausgebildet ist.

4. Kraftfahrzeug-Schloss nach Anspruch 3, **dadurch gekennzeichnet, dass** das Flächenelement symmetrisch ausgebildet ist.

5. Kraftfahrzeug-Schloss nach einem der Ansprüche 1 bis 4, **dadurch gekennzeichnet, dass** die Federeinheit (6) als Kompressionselement ausgebildet ist.

## Claims

1. Motor vehicle latch, in particular motor vehicle door latch, comprising a locking mechanism (1, 2) consisting substantially of a catch (1) and a pawl (2), also comprising an operating lever chain (3, 4) for acting upon the locking mechanism (1, 2), and comprising a safety unit (5, 6), which disactivates the operating lever chain (3, 4) in its "on" position and activates the operating lever chain (3, 4) in its "off" position, the safety unit (5, 6) having a mechanically operated and/or motor-operated control member (5), and a spring unit (6) that interacts directly or indirectly with the control member (5) being provided for assuming the two positions, **characterized in that**
the spring unit (6), together with a cam (7), defines the two positions, a relative movement between the cam (7) and the spring unit (6) or between the cam (7) including the spring unit (6) and a contour (10), comparable with an unstable balance, causing the change between the two positions,
the spring unit (6) being designed as a spring bar connected on one side and being connected on one side to the control member (5) designed as an operating nut, the operating nut or the control member (5) being a plastics injection molded part on which both the spring unit (6) as a spring bar and the cam (7) are formed, the spring unit (6) being stationary and the cam (7) being designed to be movable with respect thereto.

2. Motor vehicle latch according to claim 1, **characterized in that** the spring unit (6) and the cam (7) are designed to be movable with respect to the stationary contour (10).

3. Motor vehicle latch according to either claim 1 or claim 2, **characterized in that** the spring unit (6) is designed as a flat element having flat parts (6a, 6b) which can be moved elastically with respect to one another.

4. Motor vehicle latch according to claim 3, **characterized in that** the flat element is symmetrical.

5. Motor vehicle latch according to any of claims 1 to 4, **characterized in that** the spring unit (6) is designed as a compression element.

## Revendications

1. Serrure de véhicule à moteur, en particulier serrure de portière de véhicule à moteur, comportant un mécanisme de verrouillage (1, 2) composé sensiblement d'un loquet rotatif (1) et d'un cliquet de verrouillage (2), comportant en outre une chaîne de levier d'actionnement (3, 4) permettant de solliciter le mécanisme de verrouillage (1, 2), et comportant une unité de sécurité (5, 6), laquelle, dans sa position « marche », désactive la chaîne de levier d'actionnement (3, 4) et, dans sa position « arrêt », active la chaîne de levier d'actionnement (3, 4), dans laquelle l'unité de sécurité (5, 6) comporte un élément de réglage (5) mécanique et/ou motorisé, et dans laquelle une unité de ressort (6) interagissant directement ou indirectement avec l'élément de réglage (5) est conçue pour prendre les deux positions, **caractérisée en ce que**
l'unité de ressort (6) définit conjointement avec une came (7) les deux positions, dans laquelle un mouvement relatif entre la came (7) et l'unité de ressort (6) ou entre la came (7) comprenant l'unité de ressort (6) et
un contour (10), comparable à un équilibre instable, assure le changement entre les deux positions, dans laquelle l'unité de ressort (6) est conçue sous la forme d'une barrette à ressort reliée d'un côté et est reliée d'un côté à l'élément de réglage (5) conçu sous la forme qu'écrou d'actionnement, dans laquelle l'écrou d'actionnement ou l'élément de réglage (5) étant une pièce moulée par injection en matière plastique sur laquelle sont conçues l'unité de ressort (6) sous la forme d'une barrette à ressort et la came (7), dans laquelle l'unité de ressort (6) est fixe et la came (7) est conçue mobile par rapport à celle-ci.

2. Serrure de véhicule à moteur selon la revendication 1, **caractérisée en ce que** l'unité de ressort (6) et la came (7) sont conçues mobiles par rapport au contour (10) fixe.

3. Serrure de véhicule à moteur selon l'une des revendications 1 ou 2, **caractérisée en ce que** l'unité de ressort (6) est conçue sous la forme d'élément plat comportant des pièces plates (6a, 6b) mobiles élastiquement l'une par rapport à l'autre.

4. Serrure de véhicule à moteur selon la revendication 3, **caractérisée en ce que** l'élément plat est symétrique.

5. Serrure de véhicule à moteur selon l'une quelconque des revendications 1 à 4, **caractérisée en ce que** l'unité de ressort (6) est conçue sous la forme d'élément de compression.
